# EUROPÄISCHE PATENTSCHRIFT

(11) **EP 0 600 887 B1**
(45) Veröffentlichungstag und Bekanntmachung des Hinweises auf die Patenterteilung: **03.05.1995**
(21) Anmeldenummer: 92905153.0
(22) Anmeldetag: 18.02.1992
(51) Int. Cl.: B22C 15/24, B22C 15/23, B22C 19/04

(54) **VORRICHTUNG UND VERFAHREN ZUM FÜLLEN VON SCHUSSKÖPFEN MIT FORMSTOFFEN**
DEVICE AND METHOD FOR FILLING CORE-SHOOTING HEADS WITH MOULD-CORE MATERIAL
DISPOSITIF ET PROCEDE POUR LE REMPLISSAGE DE TETES DE TIRAGE DE NOYAUX AVEC DU SABLE A NOYAUX

(30) Priorität: 30.08.1991 DE 4128952
(43) Veröffentlichungstag der Anmeldung: 15.06.1994
(73) Patentinhaber: Adolf Hottinger Maschinenbau GmbH, D-68219 Mannheim (DE)
(72) Erfinder: LANDUA, Werner, D-6800 Mannheim (DE); ROMMELL, Reiner, D-6835 Brühl (DE)
(74) Vertreter: Naumann, Ulrich, Dr.-Ing.
(86) Internationale Anmeldenummer: DE9200113
(87) Internationale Veröffentlichungsnummer: WO9304800

(56) Entgegenhaltungen:
- EP-A- 0 165 531
- AT-B- 44 665
- DE-A- 2 241 507
- DE-B- 1 165 812
- DE-C- 839 247

## Beschreibung

Die Erfindung betrifft eine Vorrichtung zum Füllen von Schußköpfen mit Formstoffen, mit einem Vorratbehälter für den Formstoff, einem Auslaßorgan zum Auslassen des Formstoffes in den Schußkopf und einer Verschlußeinrichtung zum Schließen des Auslaßorgans. Desweiteren betrifft die Erfindung ein entsprechendes Verfahren zur Anwendung der in Rede stehenden Vorrichtung.

In der Gießereitechnik sind seit vielen Jahren Kernschießmaschinen bekannt. Zum Gießen von Formstücken werden die Gießereikerne oder Formen meist in getrennten Teilen hergestellt, zusammengeführt und miteinander zu einer Gußform verbunden. Ein wesentlicher Bestandteil der Kernschießmaschinen sind die sogenannten Schußköpfe mit den die Schußdüsen tragenden Schußplatten. Formstoff, insbesondere Kernsand, d.h. mit Bindemittel bereits vermengter bzw. beschichteter Quarzsand, wird bislang in die in Rede stehenden Schußköpfe eingefüllt und von dort aus mit sehr hohem Luftdruck durch die in der Schußplatte angeordneten Düsen in die jeweiligen Formen hineingeblasen bzw. hineingeschossen.

In der Praxis werden die Schußköpfe nahezu völlig mit Kernsand gefüllt, wobei die Füllung der Schußköpfe bislang ohne Rücksicht auf das erforderliche Kernsandvolumen in den jeweiligen Formen erfolgt. Aufgrund der stets starken Füllung der Schußköpfe ist der zum Schießen erforderliche Druck extrem hoch. Dieser Druck liegt in der Regel zwischen vier und sechs bar. Dieser hohe Druck ist insbesondere deshalb erforderlich, da zwischen den Schußdüsen und der Einströmstelle der zum Schießen dienenden Preßluft eine erhebliche Kernsandmenge vorhanden ist.

Zur Beschleunigung der Sandteilchen durch die Düse hindurch muß die Preßluft durch das gesamte im Schußkopf befindliche Sandvolumen hindurch blasen. Hinzu kommt eine stets ungleichmäßige Verteilung des Kernsandes in den Schußköpfen, wodurch der zum kontinuierlichen Schießen erforderliche Druck abermals sehr hoch sein muß.

Das bislang zwingend erforderliche Kernschießen mit hohen Luftdrücken ist jedoch in der Praxis äußerst problematisch, da der aus den Schußdüsen austretende Sand stets auf Wandungen der zu füllenden Form auftritt und dort extrem abrasiv wirkt. Mit anderen Worten wirken die Schußdüsen im Sinne einer Sandstrahlpistole, so daß der unter hohem Druck austretende Kernsand die zu füllende Form sukzessive beschädigt bzw. in ihrer Geometrie verändert. Ein weiterer Nachteil des Kernschießens mit hohen Luftdrücken ist darin zu sehen, daß die hohen Luftdrücke bereits beim Einschießen des Kernsandes in die Form zu Verdichtungen des Kernsandes im Einstrahl- bzw. Einschießbereich führen. Folglich wird insbesondere bei komplizierten Geometrien ein formschlüssiges Füllen der Form verhindert, zumindest entstehen erhebliche Dichtegradienten.

Des weiteren wird am Sand haftendes Bindemittel aufgrund der hohen Luftdrücke und des daraus resultierenden starken Aufpralls des Sandes auf die Wandungen der jeweiligen Form regelrecht abgesprengt bzw. losgelöst und es entsteht nicht zuletzt aufgrund der Dichteunterschiede zwischen Sand und Bindemittel eine ungleichmäßige Verteilung von Sand und Bindemittel. Die bei hohen Temperaturen aus den Bindemittelkonzentrationen freiwerdenden Gase verhindern abermals eine gleichmäßige Verdichtung bzw. das Entstehen eines fehlerfreien Kerns.

Schließlich liegt beim bislang bekannten Kernschießen ein erhebliches Problem darin, daß die Schußköpfe ungeachtet der Volumina der zu schießenden Kerne stets auf gleiches Niveau gefüllt werden. Folglich muß die zum Schießen erforderliche Druckluft auch bei sehr kleinen Abmessungen der zu schießenden Kerne durch das im Schußkopf gelagerte Kernsanddepot hindurchstrahlen bzw. die direkt an den Schußdüsen liegenden Kernsandteilchen beschleunigen. Einerseits die zum Schießen großer Kerne erforderlichen großen Abmessungen der Schußköpfe, andererseits das von der Preßluft zu durchdringende erhebliche Volumen an Kernsand, machen die zuvor als äußerst nachteilig dargelegten hohen Drücke jedoch zwingend erforderlich.

Der Erfindung liegt daher die Aufgabe zugrunde, eine Vorrichtung und ein Verfahren zum Füllen von Schußköpfen und Formstoffen anzugeben, wodurch zur Verringerung der beim Kernschießen erforderlichen Preßluftdrücke der Schußkopf portionierbar und dabei gleichmäßig mit Formstoff füllbar ist.

Die erfindungsgemäße Vorrichtung löst die voranstehende Aufgabe durch die Merkmale des Patentanspruches 1. Danach ist die eingangs genannte Vorrichtung zum Füllen von Schußköpfen mit Formstoffen ausgestaltet und weitergebildet, daß das Auslaßorgan zum Eintauchen in den zu füllenden Schußkopf an einem Maschinengestell oder dgl. vertikal bewegbar gehaltert und im Bereich seiner vertikalen Bewegbarkeit beliebig festlegbar ist.

Erfindungsgemäß ist zunächst erkannt worden, daß der Schußkopf stets in Abhängigkeit des Volumens bzw. der Geometrie des zu schießenden Kerns gefüllt werden kann. Des weiteren wird eine quasi Vorverdichtung der durch die Schußdüsen zu beschleunigenden Formstoffe im Schußkopf dadurch vermieden, daß das Auslaßorgan zum Befüllen des Schußkopfes in diesen eingetaucht wird, daß also der Formstoff behutsam in den Schußkopf eingefüllt wird. Dazu ist das Auslaßorgan an einem Maschinengestell bzw. einem Ständer oder dgl. vertikal bewegbar gehaltert und im

Bereich seiner vertikalen Bewegbarkeit beliebig festlegbar. Mit anderen Worten lassen sich "Formstoffportionen" in den Schußkopf hinein dosieren, wobei die Dosierung mittels der Verschlußeinrichtung zum Schließen des Auslaßorgans erfolgt.

Erfindungsgemäß ist also erkannt worden, daß das Füllen des Schußkopfes stets in Abhängigkeit des zu schießenden Kerns zu erfolgen hat. Aufgrund der somit geringeren Füllmenge des Schußkopfes lassen sich die zur Beschleunigung der Formstoff- bzw. Sandteilchen bzw. die zum Schießen erforderlichen Drücke von maximal sechs bar auf unter drei bar reduzieren. Neben den geringen Schußdrücken wird eine minimale Durchlaufzeit des Formstoffes bzw. Sandes erreicht. Sowohl die zu füllenden Formen als auch die Schußdüsen werden aufgrund des geringeren Schußdruckes wirksam geschont und weisen daher eine wesentlich längere Standzeit auf.

Hinsichtlich der Ausgestaltung des Auslaßorgans ist es von besonderem Vorteil, wenn dieses rohrformig ausgeführt ist. Der Vorratbehälter ist in vorteilhafter Weise im wesentlichen trichterförmig ausgeführt, so daß zumindest dann, wenn das Auslaßorgan direkt an den Vorratbehälter anschließt, beide Bauteile gemeinsam eine Art Trichter mit Einfüllstutzen bilden. Im Rahmen einer solchen Ausgestaltung ist das Auslaßorgan durch den Vorratbehälter gehalten, so daß das Auslaßorgan gemeinsam mit dem Vorratbehälter vertikal bewegbar ist.

Ebenso wäre es jedoch denkbar, daß das Auslaßorgan über einen flexiblen Schlauch oder dgl. mit dem Vorratbehälter verbunden ist. In einem solchen Falle könnte der Vorratbehälter ortsfest angeordnet und lediglich das Auslaßorgan könnte vertikal bewegbar gehaltert sein.

Die vertikale Bewegbarkeit des Auslaßorgans und ggf. des Vorratbehälters könnte in weiter vorteilhafter Weise über eine am Maschinengestell angelenkte und zwischen Maschinengestell und Auslaßorgan bzw. Vorratbehälter wirkende Hubmechanik erfolgen. Diese Hubmechanik könnte mindestens einen Antrieb und ggf. vertikale Führungen bzw. Führungselemente aufweisen, so daß der Antrieb und die Führungen gemeinsam für die Hubbewegung des Auslaßorgans bzw. des Vorratbehälters verantwortlich sind. Der Antrieb selbst könnte als Zylinder-Kolben-Anordnung ausgeführt sein, so daß bereits durch die Vorkehrung der Zylinder-Kolben-Anordnung eine Führung, nämlich die Führung des Kolbens im Zylinder, gegeben wäre.

Insbesondere zur belastbaren Anordnung des Vorratbehälters bzw. des Auslaßorgans über dem zu füllenden Schußkopf, vor allem bei stark gefülltem Vorratbehälter, ist es von ganz besonderem Vorteil, wenn mindestens zwei, vorzugsweise drei, Antriebe bzw. Zylinder-Kolben-Anordnungen vorgesehen sind. Gesonderte Führungen können dann entfallen.

Damit nun auch tatsächlich ein gezieltes Auffüllen des Schußkopfes erfolgen kann, d.h. damit bei vorgegebenen Kerndimensionen eine entsprechende Menge Kernsand in den Schußkopf gefüllt werden kann, ist die vertikale Bewegung des Auslaßorgans und ggf. des Vorratbehälters mittels eines Wegmeßsensors detektierbar. Dabei kann es sich um einen Wegmeßsensor handeln, der einerseits am Maschinengestell befestigt ist, andererseits über ein Gestänge mit dem Vorratbehälter oder dem Auslaßorgan wirkverbunden ist. Die Anordnung kann ebenso im umgekehrten Sinne vorgesehen sein. Wesentlich ist jedenfalls, daß der Wegmeßsensor die Hubbewegung des Kolbens der Zylinder-Kolben-Anordnung relativ zu dem Maschinengestell detektiert. Der zur Detektion der Relativbewegung zwischen Auslaßorgan und Maschinengestell und somit auch relativ zum Schußkopf dienende Wegmeßsensor kann in weiter vorteilhafter Weise und alternativ zu der voranstehend erörterten Ausgestaltung kontaktlos ausgeführt sein. Dabei könnte der Wegmeßsensor induktiv, kapazitiv oder nach dem Wirbelstromprinzip arbeiten. Auch eine lichtoptische Detektion wäre denkbar. In besonders vorteilhafter Weise könnte der Wegmeßsensor mittels Ultraschall arbeiten und beispielsweise als integraler Bestandteil der den Hub des Auslaßorgans bewirkenden Zylinder-Kolben-Anordnung innerhalb dieser vorgesehen sein, so daß direkt die Bewegung des Kolbens detektiert wird.

Insbesondere hinsichtlich einer weitgehenden Gleichverteilung der Kernsande innerhalb des Schußkopfes ist es von ganz besonderem Vorteil, wenn das Auslaßorgan und ggf. der Vorratbehälter insgesamt um eine Schwenkachse im wesentlichen horizontal schwenkbar ist bzw. sind. Diese Schwenkbarkeit erfolgt bevorzugt um 360°, d.h. das Auslaßorgan und ggf. der Vorratbehälter lassen sich unendlich um eine Schwenkachse schwenken bzw. drehen. Die Schwenkachse verläuft im wesentlichen parallel zum Auslaßorgan und zwar außerhalb des Auslaßorgans. Weiterhin ist wesentlich, daß das Auslaßorgan und die Schwenkachse derart auf den Schußkopf bzw. auf dessen Einlaßöffnung abgestimmt sind, daß die 360°-Schwenkung innerhalb des Schußkopfes möglich ist, ohne an dessen Wandungen anzustoßen. Folglich läßt sich der zu schießende bzw. durch die Schußdüsen zu blasende Formstoff bzw. Kernsand innerhalb des Schußkopfes durch beispielsweise mehrfaches Schwenken des Auslaßorgans in etwa gleichverteilen, so daß die im Schußkopf sich einstellende Schüttdichte des Kernsandes keine oder nur unwesentliche Dichtegradienten aufweist.

Hinsichtlich der Schwenkbarkeit des Auslaßorgans bzw. des Vorratbehälters um die Schwenkachse ist es weiter vorteilhaft, wenn dazu ein vorzugsweise elektrischer Antriebsmotor vorgesehen ist. Ebenso könnte es sich hier um einen sogenannten Stellmotor handeln, der Bewegungen millimetergenau und mit beliebigem Richtungswechsel realisieren kann.

In konstruktiver Hinsicht könnte der Antriebsmotor über geeignete Haltemittel und einen Drehkranz mit dem Auslaßorgan bzw. dem Vorratbehälter wirkverbunden sein. So könnte beispielsweise der Motor über entsprechende Mittel in den äußeren Teil des Drehkranzes eingreifen. Entsprechend wäre dann der innere Teil des Drehkranzes fest mit einer Aufbauscheibe oder dgl. verbunden.

Insbesondere unter dem Gesichtspunkt der Raumeinsparung könnte in ganz besonders vorteilhafter Weise der Antriebsmotor zum Schwenken des Auslaßorgans und ggf. des Vorratbehälters sowie die Zylinder-Kolben-Anordnung zum Heben bzw. Senken des Auslaßorgans bzw. des Vorratbehälters zu einer Baugruppe integriert sein. Mit anderen Worten wäre dann beispielsweise am unteren Ende der Zylinder-Kolben-Anordnung der Antriebsmotor zum Schwenken des Auslaßorgans angeordnet, d.h. am austretenden Kolben oder an dessen Verlängerung der Zylinder-Kolben-Anordnung fest montiert.

Hinsichtlich einer exakt definierbaren Füllmenge der in den Schußkopf zu füllenden Kernsande ist es von ganz besonderem Vorteil, wenn die Verschlußeinrichtung am Auslaßende des Auslaßorgans angeordnet ist. Bei einer solchen Ausgestaltung wären die Kernsande vom unteren Ende des Auslaßorgans bis hin zum oberen Ende des Vorratbehälters füllbar bzw. speicherbar. Erst beim Öffnen der Verschlußeinrichtung gelangen die Kernsande - nach Eintauchen in den Schußkopf - in diesen hinein und vorzugsweise ausschließlich bis zur Eintauchtiefe des äußeren Endes des Auslaßorgans.

Zu besonders einfachen und wirksamen Ausgestaltung der Verschlußeinrichtung ist diese als vor das Auslaßende des Auslaßorgans schwenkbare und dort zumindest weitgehend abdichtende Verschlußklappe ausgeführt. Die Verschlußklappe liegt also in etwa in der durch den unteren Rand des Auslaßorgans gebildeten Ebene und läßt sich in dieser für die Auslaßöffnung des Auslaßorgans schwenken bzw. aus dem Bereich der Auslaßöffnung wegschwenken. Dabei sind das Auslaßorgan und die Verschlußklappe derart dimensioniert, daß die Verschlußklappe bei in den Schußkopf eingetauchtem Auslaßorgan derart wegschwenkbar ist, daß das Auslaßende zumindest weitgehend unbehindert bzw. freigegeben ist.

Die Schwenkachse der Verschlußklappe verläuft im wesentlichen parallel zum Auslaßorgan und zwar außerhalb des Auslaßorgans. Im Rahmen einer vorteilhaften Ausgestaltung der erfindungsgemäßen Lehre stimmen die Schwenkachse des Auslaßorgans und die Schwenkachse der Verschlußklappe in geometrischer Hinsicht im wesentlichen überein, so daß die den eingefüllten Kernsand glättende bzw. einebnende Verschlußklappe die gleiche Schwenkbewegung wie das Auslaßorgan durchführt, wobei sich eine Glättung bzw. Einebnung des in den Schußkopf eingefüllten Kernsandes in nahezu derselben Ebene ergibt.

Für die Schwenkbewegung der Verschlußklappe ist nun wesentlich, daß diese im gesamten Schwenkbereich in beliebigen Schwenkstellungen festlegbar ist. Dies bedeutet, daß das Maß des Öffnens des Auslaßorgans eingestellt werden kann, wodurch sich einerseits die Schüttgeschwindigkeit, andererseits die Schüttmenge insgesamt wesentlich beeinflussen läßt.

Hinsichtlich der Betätigung der Verschlußklappe ist es von besonderem Vorteil, wenn diese mittels einer Zylinder-Kolben-Anordnung geschwenkt wird. Zur Kraftübertragung bzw. Übertragung der linearen Bewegung der Zylinder-Kolben-Anordnung in eine Dreh- bzw. Schwenkbewegung der Verschlußklappe greift die Zylinder-Kolben-Anordnung über einen Schwenkhebel und eine durch den Schwenkhebel drehbare Führungsstange an der Verschlußklappe an.

Damit nun die im Vorratbehälter befindlichen Kernsande nicht an weniger steilen Wandungen des Vorratbehälters aufgrund von Adhäsion haften bleiben, ist dem Vorratbehälter in vorteilhafter Weise eine die Wandung des Vorratbehälters in Schwingung versetzende Vibrationseinrichtung zugeordnet. Sofern das Auslaßorgan fest mit dem Vorratbehälter verbunden ist, überträgt sich die Vibrationsbewegung selbstverständlich auch auf das Auslaßorgan, so daß die Kernsande insgesamt mühelos in den Schußkopf verbringbar sind. Gerade aufgrund der Vibrationseinrichtung ist es jedoch von weiterem Vorteil, wenn zwischen dem Vorratbehälter bzw. dem Auslaßorgan und dem Maschinengestell, vorzugsweise zwischen Vorratbehälter bzw. Auslaßorgan und dem Drehkranz, mindestens ein Schwingelement zur Verhinderung einer Schwingungsübertragung auf das Maschinengestell angeordnet ist. Als Vibrationseinrichtung könnte beispielsweise ein Elektromotor mit einem exzentrischen Dreh- bzw. Masseteil verwendet werden.

Das erfindungsgemäße Verfahren löst die voranstehende Aufgabe durch Patentanspruch 14. Danach ist ein Verfahren zum Füllen von Schußköpfen mit Kernsanden, insbesondere unter Verwendung einer Vorrichtung nach einem der Ansprüche 1 bis 13, durch folgende Verfahrensschritte gekennzeichnet:
Zunächst einmal wird das Auslaßorgan und - bei direkter Verbindung zwischen Auslaßorgan und Vorratbehälter - auch der Vorratbehälter in die Ruhestellung, d.h. in die obere Stellung, verbracht. Diese Stellung gewährleistet, daß der Schußkopf unter das Auslaßorgan gefördert werden kann. In der Ruhestellung wird der Vorratbehälter mit Kernsand gefüllt, wobei die Verschlußklappe geschlossen ist. Folglich läßt sich einerseits das Auslaßorgan, andererseits der Vorratbehälter bis zum oberen Rand hin entsprechend der Fülldichte des Kernsandes füllen. Anschließend wird der Schußkopf unter dem Auslaßorgan positioniert. An dieser Stelle sei angemerkt, daß die Positionierung des Schußkopfes unter dem Auslaßorgan auch zu einem früherem Zeitpunkt erfolgen kann, beispielsweise bereits vor dem Füllen des Vorratbehälters mit Kernsand. Es muß lediglich sichergestellt sein, daß unter dem Auslaßorgan hinreichend Platz zur Positionierung des Schußkopfes vorhanden ist.

Im nächsten Schritt wird das Auslaßorgan in den Schußkopf eingetaucht, wobei die Eintauchtiefe durch die erforderliche Befüllung des Schußkopfes mit Kernsand vorgegeben ist. Diese Befüllung richtet sich wiederum nach dem Volumen und der realisierbaren Dichte des zu schießenden Kerns. Im eingetauchten Zustand befindet sich das Auslaßorgan in seiner Arbeitsstellung. Im nächsten Schritt wird die Verschlußklappe zumindest teilweise - zum partiellen Füllen des Schußkopfes auf vorgegebene Füllhöhe - geöffnet. Aufgrund der Eintauchtiefe erfolgt die Füllung im wesentlichen bis zum unteren Rand des Auslaßorgans. Im Bedarfsfalle wird das Auslaßorgan durch die Verschlußklappe geschlossen, wodurch die Verschlußklappe den eingefüllten Kernsand in etwa glattstreicht. Das Auslaßorgan wird im Rahmen der insgesamt möglichen 360°-Drehung bzw. Schwenkung in eine weitere Arbeitsposition bei vorgegebener Eintauchtiefe verbracht, so daß auch der Bereich neben der zuvor gefüllten Stelle innerhalb des Schußkopfes weiter gefüllt werden kann. Also wird in einer weiteren Position das Auslaßorgan durch die Verschlußklappe wieder geöffnet und der Füllvorgang kann sich so bei unterschiedlichen Positionierungen des Auslaßorgans beliebig wiederholen, bis die gewünschte Füllhöhe erreicht ist. Ebenso kann das Auslaßorgan beim Füllen des Schußkopfes allmählich nach oben gezogen werden, so daß eine vorgebbare Füllhöhe bei insgesamt möglichst geringer Fallhöhe der Kernsandpartikel realisierbar ist. Somit ergibt sich innerhalb des Schußkopfes lediglich eine gewisse Schüttdichte der Kernsande, keinesfalls aber eine der Klopfdichte oder gar einer höheren Dichte entsprechende Verdichtung.

Des weiteren erfolgt ein Glattstreichen des eingefüllten Kernsandes sowohl durch die Schwenkbewegung der Verschlußklappe, als auch durch die Schwenkbewegung des Auslaßorgans selbst. Dadurch kann ein genaues Füllmaß realisiert werden. Wiederholtes Schwenken bzw. Füllen ermöglicht die Realisierung beliebiger Füllhöhen.

Schließlich wird das Auslaßorgan bei hinreichender Füllung des Schußkopfes durch die Verschlußklappe geschlossen und aus dem Schußkopf in seine Ruhestellung herausgezogen.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
- Fig. 1: in einer schematischen Seitenansicht, geschnitten, ein Ausführungsbeispiel einer erfindungsgemäßen Vorrichtung zum Füllen von Schußköpfen mit Kernsanden, wobei sich die Vorrichtung in ihrer Arbeitsposition befindet und
- Fig. 2: in schematischer Darstellung den Gegenstand aus Fig. 1 im Schnitt entlang der Linie II-II.

Fig. 1 zeigt in geschnittener schematischer Darstellung eine Vorrichtung zum Füllen von Schußköpfen 1 mit Formstoffen, wobei es sich bei dem hier gewählten Ausführungsbeispiel um Kernsand handelt. Wesentliche Bestandteile der Vorrichtung sind ein Vorratbehälter 3 für Kernsand 2, ein Auslaßorgan 4 zum Auslassen des Kernsandes 2 in den Schußkopf 1 und eine Verschlußeinrichtung 5 zum Schließen des Auslaßorgans 4.

Erfindungsgemäß ist das Auslaßorgan 4 zum Eintauchen in den zu füllenden Schußkopf 1 an einem Maschinengestell 6 vertikal bewegbar gehaltert und im Bereich der vertikalen Bewegbarkeit beliebig - stufenlos - festlegbar.

Fig. 1 zeigt in Verbindung mit Fig. 2 , daß das Auslaßorgan 4 im wesentlichen rohrförmig ausgeführt ist. Der Vorratbehälter 3 ist trichterförmig ausgeführt. Fig. 1 zeigt des weiteren deutlich, daß das Auslaßorgan 4 direkt an den Vorratbehälter 3 anschließt, so daß das Auslaßorgan 4 durch den Vorratbehälter 3 gehalten und gemeinsam mit dem Vorratbehälter 3 vertikal bewegbar ist.

Die vertikale Bewegbarkeit des Auslaßorgans 4 bzw. des Auslaßorgans 4 gemeinsam mit dem Vorratbehälter 3 erfolgt über eine am Maschinengestell 6 angelenkte und zwischen dem Maschinengestell 6 und dem Auslaßorgan 4 bzw. dem Vorratbehälter 3 wirkende Hubmechanik 7. Die Hubmechanik 7 weist bei dem hier gewählten Ausführungsbeispiel zwei Antriebe auf, die gleichzeitig als vertikale Führungen dienen. Genauer gesagt handelt es dabei um Zylinder-Kolben-Anordnungen 8.

Die vertikale Bewegung des Auslaßorgans 4 bzw. des Vorratbehälters 3 ist mittels eines kontaktlos arbeitenden Wegmeßsensors 9 detektierbar. Dieser Wegmeßsensor 9 detektiert die Hubbewegung des Kolbens 10 der Zylinder-Kolben-Anordnung 8 relativ zu dem Maschinengestell 6. Bei dem hier gewählten Ausführungsbeispiel arbeitet der Wegmeßsensor 9 mittels Ultraschall.

Die Fig. 1 und 2 lassen gemeinsam erkennen, daß das Auslaßorgan 4 und der Vorratbehälter 3 insgesamt um eine Schwenkachse 11 endlos, d.h. um 360° und mehr, horizontal schwenkbar sind. Die Schwenkachse 11 verläuft dabei parallel zum Auslaßorgan 4 und zwar außerhalb des Auslaßorgans 4. Fig. 2 läßt sich entnehmen, daß das Auslaßorgan 4 und die Schwenkachse 11 derart auf den Schußkopf 1 bzw. auf dessen Einlaßöffnung 12 abgestimmt sind, daß die 360°-Schwenkung innerhalb des Schußkopfes 1 ohne weiteres möglich ist.

Hinsichtlich der Schwenkbewegung des Auslaßorgans 4 bzw. des Vorratbehälters 3 ist wesentlich, daß das Auslaßorgan 4 gemeinsam mit dem Vorratbehälter 3 mittels eines elektrischen Antriebsmotors 13 geschwenkt werden. Dieser ist in Fig. 1 lediglich schematisch angedeutet. Der Antriebsmotor 13 ist über entsprechende Haltemittel 14 und einen Drehkranz 15 mit dem Auslaßorgan 4 bzw. dem Vorratbehälter 3 wirkverbunden. Fig. 1 zeigt des weiteren, daß der Antriebsmotor 13 zum Schwenken des Auslaßorgans 4 bzw. des Vorratbehälters 3 und die Zylinder-Kolben-Anordnung 8 zum Heben und Senken des Auslaßorgans 4 zu einer Baugruppe integriert sind.

Fig. 1 zeigt des weiteren deutlich, daß die Verschlußeinrichtung 5 am Auslaßende 16 des Auslaßorgans 4 angeordnet ist. Genauer gesagt ist die Verschlußeinrichtung 5 als vor das Auslaßende 16 des Auslaßorgans 4 schwenkbare und dort weitgehend abdichtende Verschlußklappe 17 ausgeführt. Das Auslaßorgan 4 und die Verschlußklappe 17 sind dabei gemäß der Darstellung in Fig. 2 derart dimensioniert, daß die Verschlußklappe 17 bei in den Schußkopf 1 eingetauchtem Auslaßorgan 4 derart wegschwenkbar ist, daß das Auslaßende 16 insgesamt unverdeckt ist.

Sowohl Fig. 1 als auch Fig. 2 läßt erkennen, daß die Verschlußklappe 17 um eine im wesentlichen parallel zum Auslaßorgan 4 verlaufende Schwenkachse schwenkbar ist. Die Figuren zeigen insgesamt, daß die Schwenkachse 11 des Auslaßorgans 4 und die Schwenkachse 18 der Verschlußklappe 17 geometrisch in etwa übereinstimmen. Des weiteren ist wesentlich, daß die Verschlußklappe 17 im gesamten Schwenkbereich in beliebigen Schwenkstellungen festlegbar ist, wobei bei der in Fig. 2 gewählten Darstellung zwei Schwenkstellungen angedeutet sind.

Des weiteren ist in Fig. 1 angedeutet, daß die Verschlußklappe 17 mittels einer Zylinder-Kolben-Anordnung 19 geschwenkt wird. Diese Zylinder-Kolben-Anordnung 19 ist über einen Schwenkhebel 20 und eine Führungsstang 21 mit der Verschlußklappe 17 wirkverbunden. Somit läßt sich die lineare Bewegung der Zylinder-Kolben-Anordnung 19 - über den Schwenkhebel 20 und die Führungsstange 21 - in eine Schwenkbewegung der Verschlußklappe 17 transformieren.

Fig. 1 zeigt des weiteren, daß dem Vorratbehälter 3 eine die Wandung 22 des Vorratbehälters 3 in Schwingung versetzende Vibrationseinrichtung 23 zugeordnet ist. Damit sich die zum Einrütteln des Kernsandes in das Auslaßorgan 4 dienende Vibration nicht auf das Maschinengestell 6 fortpflanzt, ist zur Verhinderung einer Schwingungsübertragung auf das Maschinengestell 6 ein Schwingelement 24 vorgesehen, welches zwischen dem Auslaßorgan 4 bzw. dem Vorratbehälter 3 und dem Drehkranz 15 eingebaut ist.

Schließlich sei hier lediglich darauf hingewiesen, daß zur exakten Bestimmung der Füllmenge des Schußkopfes 1 der Vorratbehälter 3 und das Auslaßorgan 4 mit einer Wägeeinrichtung versehen sein kann. Diese Wägeeinrichtung würde in besonders vorteilhafter Weise die Gewichtsdifferenz zwischen leerem Vorratbehälter bzw. leerem Auslaßorgan und mit Kernsand gefülltem Vorratbehälter bzw. Auslaßorgan ermitteln. Auch könnte man über einen Gewichtsverlust das Füllen des Schußkopfes genau überwachen, wobei über das Gewicht und bei bekannter Dichte bzw. Schüttdichte mühelos der Soll-Schüttstand vorgebbar ist.

Hinsichtlich des erfindungsgemäßen Verfahrens sei auf die Ausführungen im allgemeinen Teil der Beschreibung verwiesen.

Abschließend sei hervorgehoben, daß der Kern der vorliegenden Erfindung - genaues Einstellen der zur Herstellung eines Kerns benötigten Füllmenge an Formstoff bei annährend gleicher Verteilung des Formstoffes innerhalb des Schußkopfes - auch bei anderen Füllvorrichtungen bzw. Schußköpfen realisisert werden kann. Das voranstehend lediglich beispielhaft genannte Ausführungsbeispiel dient lediglich dem Verständnis der erfindungsgemäßen Lehre, schränkt diese jedoch nicht ein.

## Patentansprüche

1. Vorrichtung zum Füllen von Schußköpfen (1) mit Formstoffen (2), mit einem Vorratbehälter (3) für Formstoff (2), einem Auslaßorgan (4) zum Auslassen des Formstoffes (2) in den Schußkopf (1) und einer Verschlußeinrichtung (5) zum Schließen des Auslaßorgans (4),
**dadurch gekennzeichnet**, daß das Auslaßorgan (4) zum Eintauchen in den zu füllenden Schußkopf (1) an einem Maschinengestell (6) oder dgl. vertikal bewegbar gehaltert und im Bereich seiner vertikalen Bewegbarkeit beliebig festlegbar ist.

2. Vorrichtung nach Anspruch 1, dadurch gekennzeichnet, daß das Auslaßorgan (4) im wesentlichen rohrförmig und daß ggf. der Vorratbehälter (3) im wesentlichen trichterförmig ausgeführt ist.

3. Vorrichtung nach Anspruch 1 oder 2, dadurch gekennzeichnet, daß das Auslaßorgan (4) direkt an den Vorratbehälter (3) anschließt, so daß das Auslaßorgan (4) ggf. durch den Vorratbehälter (3) gehalten und gemeinsam mit dem Vorratbehälter (3) vertikal bewegbar ist.

4. Vorrichtung nach einem der Ansprüche 1 bis 3, dadurch gekennzeichnet, daß die vertikale Bewegbarkeit des Auslaßorgans (4) und ggf. des Vorratbehälters (3) über eine am Maschinengestell (6) angelenkte und zwischen Maschinengestell (6) und Auslaßorgan (4) bzw. Vorratbehälter (3) wirkende Hubmechanik (7) erfolgt und daß die Hubmechanik (7) mindestens einen Antrieb und ggf. vertikale Führungen aufweist, wobei der Antrieb ggf. als Zylinder-Kolben-Anordnung (8) ausgeführt ist.

5. Vorrichtung nach einem der Ansprüche 1 bis 4, dadurch gekennzeichnet, daß die vertikale Bewegung des Auslaßorgans (4) und ggf. des Vorratbehälters (3) mittels eines vorzugsweise kontaktlos arbeitenden Wegmeßsensors (9) detektierbar ist und daß ggf. der Wegmeßsensor (9) die Hubbewegung des Kolbens (10) der Zylinder-Kolben-Anordnung (8) relativ zu dem Maschinengestell (6) detektiert.

6. Vorrichtung nach Anspruch 5, dadurch gekennzeichnet, daß der Wegmeßsensor (9) induktiv, kapazitiv, nach dem Wirbelstromprinzip, lichtoptisch oder mittels Ultraschall arbeitet.

7. Vorrichtung nach einem der Ansprüche 1 bis 6, dadurch gekennzeichnet, daß das Auslaßorgan (4) und ggf. der Vorratbehälter (3) insgesamt um eine Schwenkachse (11), vorzugsweise um 360°, im wesentlichen horizontal schwenkbar ist bzw. sind, daß die Schwenkachse (11) im wesentlichen parallel zum Auslaßorgan (4) außerhalb des Auslaßorgans (4) verläuft und daß das Auslaßorgan (4) und die Schwenkachse (11) derart auf den Schußkopf (1) bzw. auf dessen Einlaßöffnung (12) abgestimmt sind, daß die 360°-Schwenkung innerhalb des Schußkopfes (1) möglich ist.

8. Vorrichtung nach Anspruch 7, dadurch gekennzeichnet, daß das Auslaßorgan (4) und ggf. der Vorratbehälter (3) mittels eines vorzugsweise elektrischen Antriebsmotors (13) geschwenkt werden und daß der Antriebsmotor (13) über Haltemittel (14) und einen Drehkranz (15) mit dem Auslaßorgan (4) bzw. dem Vorratbehälter (3) wirkverbunden ist.

9. Vorrichtung nach einem der Ansprüche 1 bis 8, dadurch gekennzeichnet, daß der Antriebsmotor (13) zum Schwenken des Auslaßorgans (4) und ggf. des Vorratbehälters (3) und die Zylinder-Kolben-Anordnung (8) zum Heben bzw. Senken des Auslaßorgans (4) bzw. des Vorratbehälters (3) zu einer Baugruppe integriert sind.

10. Vorrichtung nach einem der Ansprüche 1 bis 9, dadurch gekennzeichnet, daß die Verschlußeinrichtung (5) am Auslaßende (16) des Auslaßorgans (4) angeordnet ist, daß die Verschlußeinrichtung (5) als vor das Auslaßende (16) des Auslaßorgans (4) schwenkbare und dort zumindest weitgehend abdichtende Verschlußklappe (17) ausgeführt ist und daß das Auslaßorgan (4) und die Verschlußklappe (17) derart dimensioniert sind, daß die Verschlußklappe (17) bei in den Schußkopf (1) eingetauchtem Auslaßorgan (4) derart wegschwenkbar ist, daß das Auslaßende (16) zumindest weitgehend freigebbar ist.

11. Vorrichtung nach Anspruch 10, dadurch gekennzeichnet, daß die Verschlußklappe (17) um eine im wesentlichen parallel zum Auslaßorgan (4) verlaufende Schwenkachse (18) schwenkbar ist, daß die Schwenkachse (11) des Auslaßorgans (4) und die Schwenkachse (18) der Verschlußklappe (17) geometrisch in etwa übereinstimmen und daß die Verschlußklappe (17) ggf. im gesamten Schwenkbereich in beliebigen Schwenkstellungen festlegbar ist.

12. Vorrichtung nach Anspruch 10 oder 11, dadurch gekennzeichnet, daß die Verschlußklappe (17) mittels einer Zylinder-Kolben-Anordnung (19) geschwenkt wird und daß die Zylinder-Kolben-Anordnung (19) über einen Schwenkhebel (20) und eine Führungsstange (21) an der Verschlußklappe (17) angreift.

13. Vorrichtung nach einem der Ansprüche 10 bis 12, dadurch gekennzeichnet, daß dem Vorratbehälter (3) eine die Wandung (22) des Vorratbehälters (3) in Schwingung versetzende Vibrationseinrichtung (23) zugeordnet ist und daß zwischen Vorratbehälter (3) bzw. Auslaßorgan (4) und dem Maschinengestell (6), vorzugsweise zwischen Vorratbehälter (3) bzw. Auslaßorgan (4) und dem Drehkranz (15), mindestens ein Schwingelement (24) zur Verhinderung einer Schwingungsübertragung auf das Maschinengestell (6) angeordnet ist.

14. Verfahren zum Füllen von Schußköpfen mit Kernsanden unter Verwendung einer Vorrichtung nach einem der Ansprüche 1 bis 13, **gekennzeichnet durch** folgende Verfahrensschritte:
Verbringen des Auslaßorgans und ggf. des Vorratbehälters in die Ruhestellung, d.h. in die obere Stellung;
Füllen des Vorratbehälters mit Formstoff, wobei die Verschlußklappe geschlossen ist;
Positionieren des Schußkopfes unter dem Auslaßorgan;
Eintauchen des Auslaßorgans in den Schußkopf entsprechend der zu realisierenden Füllhöhe im Schußkopf in die Arbeitsstellung;
Öffnen der Verschlußklappe zum partiellen Füllen des Schußkopfes auf vorgegebene Füllhöhe;
ggf. Schließen des Auslaßorgans durch die Verschlußklappe;
Schwenken des Auslaßorgans um weniger als 360°;
ggf. erneutes Öffnen des Auslaßorgans durch die Verschlußklappe;
ggf. teilweises Hochziehen des Auslaßorgans beim Füllen oder zwischen einzelnen Fülletappen;
Glattstreichen des eingefüllten Formstoffes durch die Schwenkbewegung der Verschlußklappe und/oder durch die Schwenkbewegung des Auslaßorgans;
ggf. Wiederholen des Schwenk- und Füllvorganges;
Schließen des Auslaßorgans bei hinreichender Füllung;
Herausziehen des Auslaßorgans in die Ruhestellung.

## Claims

1. Device for filling core-shooting heads (1) with mould-core materials (2), having a storage container (3) for the mould-core material (2), an outlet member (4) for discharging the mould-core material (2) into the core-shooting head (1) and a closing device (5) for closing the outlet member (4), characterised in that the outlet member (4) is mounted in a vertically movable manner on a machine frame (6) or the like such that it can dip into the core-shooting head (1) to be filled, and can be secured optionally in the range of its vertical mobility.

2. Device according to Claim 1, characterised in that the outlet member (4) is substantially tubular; and in that the storage container (3) is optionally substantially hopper-shaped.

3. Device according to Claim 1 or 2, characterised in that the outlet member (4) adjoins the storage container (3) directly such that the outlet member (4) is optionally held by the storage container (3) and can be moved vertically together with the storage container (3).

4. Device according to any one of Claims 1 to 3, characterised in that the vertical mobility of the outlet member (4) and optionally of the storage container (3) is brought about by means of an elevating mechanism (7) which is articulated on the machine frame (6) and acts between the machine frame (6) and the outlet member (4) or storage container (3); and in that the elevating mechanism (7) comprises at least one drive and optionally vertical guides, the drive optionally being constructed as a cylinder-piston arrangement (8).

5. Device according to any one of Claims 1 to 4, characterised in that the vertical movement of the outlet member (4) and optionally of the storage container (3) can be detected by means of a path-measuring sensor (9) which preferably operates in a contactless manner; and in that optionally the path-measuring sensor (9) detects the elevating movement of the piston (10) of the cylinder-piston arrangement (8) relative to the machine frame (6).

6. Device according to Claim 5, characterised in that the path-measuring sensor (9) operates inductively, capacitively, according to the eddy current principle, light-optically or by means of ultrasound.

7. Device according to any one of Claims 1 to 6, characterised in that the outlet member (4) and optionally the storage container (3) is or are respectively pivotable substantially horizontally overall about a pivot axis (11), preferably about 360°; in that the pivot axis (11) extends substantially parallel to the outlet member (4) externally of the latter; and in that the outlet member (4) and the pivot axis (11) are adapted to the core-shooting head (1) or to the inlet opening (12) thereof in such a way that the 360°-pivoting is possible within the core-shooting head (1).

8. Device according to Claim 7, characterised in that the outlet member (4) and optionally the storage container (3) are pivoted by means of a preferably electrical drive motor (13); and in that the drive motor (13) is operatively connected by holding means (14) and a turning ring (15) to the outlet member (4) or to the storage container (3).

9. Device according to any one of Claims 1 to 8, characterised in that the drive motor (13) for the pivoting of the outlet member (4) and optionally of the storage container (3) and the cylinder-piston arrangement (8) for the raising and lowering of the outlet member (4) or of the storage container (3) are integrated to form a sub-assembly.

10. Device according to any one of Claims 1 to 9, characterised in that the closing device (5) is disposed at the outlet end (16) of the outlet member (4); in that the closing device (5) is in the form of a closing flap (17) which can be pivoted in front of the outlet end (16) of the outlet member (4) and seals there at least to a large extent; and in that the outlet member (4) and the closing flap (17) are dimensioned such that the closing flap (17) can be pivoted away when the outlet member (4) dips into the core-shooting head (1) in such a way that the outlet end (16) can be uncovered at least to a large extent.

11. Device according to Claim 10, characterised in that the closing flap (17) is pivotable about a pivot axis (18) extending substantially parallel to the outlet member (4); in that the pivot axis (11) of the outlet member (4) and the pivot axis (18) of the closing flap (17) correspond to one another geometrically and approximately; and in that the closing flap (17) can optionally be secured in any pivoting positions in the entire pivoting range.

12. Device according to Claim 10 or 11, characterised in that the closing flap (17) is pivoted by means of a cylinder-piston arrangement (19); and in that the cylinder-piston arrangement (19) acts on the closing flap (17) by means of a pivot lever (20) and a guide rod (21).

13. Device according to any one of Claims 10 to 12, characterised in that a vibration device (23) which causes the wall (22) of the storage container (3) to vibrate is associated with the latter; and in that at least one vibrating component (24) for preventing the transmission of vibrations to the machine frame (6) is disposed between the storage container (3) or outlet member (4) and the machine frame (6), preferably between the storage container (3) or outlet member (4), and the turning ring (15).

14. Method of filling core-shooting heads with core sands using a device according to any one of Claims 1 to 13, characterised by the following method steps:
- moving the outlet member and optionally the storage container into the rest position, ie. into the upper position;
- filling the storage container with mould-core material, the closing flap being closed;
- positioning the core-shooting head below the outlet member;
- dipping the outlet member into the core-shooting head according to the level to be reached in the latter in the operating position;
- opening the closing flap in order to fill partially the core-shooting head to the predetermined level;
- if necessary closing the outlet member by means of the closure flap;
- pivoting the outlet member through less than 360°;
- optionally renewed opening of the outlet member by means of the closing flap;
- optionally partially raising the outlet member during the filling process or between individual filling steps;
- flattening the filled mould-core material by the pivoting movement of the closing flap and/or by the pivoting movement of the outlet member;
- optionally repeating the pivoting and filling processes;
- closing the outlet member when the head is sufficiently full; and
- removing the outlet member into the rest position.

## Revendications

1. Dispositif pour le remplissage de têtes de tirage de noyaux (1) avec du sable à noyaux (2), dispositif comprenant un réservoir (3) pour le sable à noyaux (2), un organe d'évacuation (4) pour évacuer le sable à noyaux (2) vers la tête de tirage (1) et un dispositif d'obturation (5) pour obturer l'organe d'évacuation (4), caractérisé en ce que, aux fins de l'immersion dans la tête de tirage (1) qui doit être chargée, l'organe d'évacuation (4) est maintenu à mobilité verticale dans un bâti de machine (6) ou similaire et peut, dans la limite de sa mobilité verticale, être bloqué à volonté.

2. Dispositif suivant la revendication 1, caractérisé en ce que l'organe d'évacuation (1) est en substance de forme tubulaire et que le cas échéant le réservoir (3) est en substance en forme d'entonnoir.

3. Dispositif suivant la revendication 1 ou la revendication 2, caractérisé en ce que l'organe d'évacuation (4) est raccordé directement au réservoir (3), de telle sorte que l'organe d'évacuation (4) est le cas échéant maintenu par le réservoir (3) et peut conjointement avec le réservoir (3) être déplacé en direction verticale.

4. Dispositif suivant l'une quelconque des revendications de 1 à 3, caractérisé en ce que le déplacement vertical de l'organe d'évacuation (4) et le cas échéant du réservoir (3) est exécuté par l'intermédiaire d'un mécanisme de levage (7) articulé sur le bâti de la machine (6) et agissant entre ce bâti (5) et l'organe d'évacuation (4) ou le réservoir (3), et en ce que le mécanisme de levage (7) présente au moins un moyen d'entraînement et le cas échéant des guidages verticaux, le moyen d'entraînement ayant le cas échéant la forme d'un mécanisme à cylindre et piston (8).

5. Dispositif suivant l'une quelconque des revendications de 1 à 4, caractérisé en ce que la course verticale de l'organe d'évacuation (4) et le cas échéant du réservoir (3) est détectable au moyen d'un capteur de mesure de déplacement (9) fonctionnant de préférence sans contact et en ce que le cas échéant le capteur de mesure de déplacement (9) détecte la course du piston (10) du mécanisme à cylindre et piston (8) par rapport au bâti (6) de la machine.

6. Dispositif suivant la revendication 5, caractérisé en ce que le capteur de mesure de déplacement (9) fonctionne par voie inductive, capacitive, selon de principe des courants de Foucault, par voie optique lumineuse ou au moyen d'ultrasons.

7. Dispositif suivant l'une quelconque des revendications de 1 à 6, caractérisé en ce que l'organe d'évacuation et le cas échéant le réservoir (3) est ou sont ensemble pivotables autour d'un axe d'articulation (11), de préférence de 360°, et en substance horizontalement, en ce que l'axe de pivotement (11) est situé en substance parallèlement à l'organe d'évacuation (4) à l'extérieur de l'organe d'évacuation (4) et en ce que l'organe d'évacuation (4) et l'axe d'articulation sont agencés de manière telle par rapport à la tête de tirage (1) ou à son orifice d'admission (12) que le pivotement de 360° est possible au sein de la tête de tirage (1).

8. Dispositif suivant la revendication 7, caractérise en ce que l'organe d'évacuation (4) et le cas échéant le réservoir (3) sont pivotés au moyen d'un moteur de commande (13) de préférence électrique et en ce que le moteur de commande (13) est par l'intermédiaire d'une couronne rotative (15) en liaison positive avec l'organe d'évacuation (4) ou avec le réservoir (3).

9. Dispositif suivant l'une quelconque des revendications de 1 à 8, caractérisé en ce que le moteur de commande (13) pour le pivotement de l'organe d'évacuation (4) et le cas échéant du réservoir (3) et le mécanisme cylindre et piston (8) pour lever ou abaisser l'organe d'évacuation (4) ou le réservoir (3) sont réunis en une unité de construction.

10. Dispositif suivant l'une quelconque des revendications de 1 à 8, caractérisé en ce que le dispositif d'obturation (5) est situé à l'extrémité de sortie (16) de l'organe d'évacuation (4), en ce que le dispositif d'obturation (5) a la forme d'un clapet de fermeture (17) susceptible d'être pivoté devant l'extrémité de sortie (16) de l'organe d'évacuation (4) et y assurant l'étanchéité tout au moins à un degré élevé et en ce que l'organe d'évacuation (4) et le clapet de fermeture (17) peuvent, lorsque l'organe d'évacuation est immergé dans la tête de tirage (1), être par pivotement écartés de manière telle que tout au moins dans une large mesure l'extrémité de sortie (16) est dégagée.

11. Dispositif suivant la revendication 10, caractérisé en ce que le clapet de fermeture (17) peut être pivoté autour d'un axe d'articulation (18) orienté en substance parallèlement à l'organe d'évacuation (4), en ce que l'axe d'articulation (11) de l'organe d'évacuation (4) et l'axe d'articulation (18) du clapet de fermeture (17) coïncident en substance géométriquement et en ce que le clapet de fermeture (17) peut le cas échéant sur toute la zone de pivotement être bloqué dans des positions de pivotement choisies à volonté.

12. Dispositif suivant la revendication 10 ou la revendication 11, caractérisé en ce que le clapet de fermeture (17) est pivoté au moyen d'un mécanisme à cylindre et piston (19) et en ce que le mécanisme à cylindre et piston (19) commande le clapet de fermeture (17) par l'intermédiaire d'un levier de pivotement (20) et d'une bielle de guidage (21).

13. Dispositif suivant l'une quelconque des revendications de 10 à 12, caractérisé en ce qu'au réservoir (3) est associé un dispositif vibratoire (23) communiquant des vibrations à la paroi (22) du réservoir (3) et en ce qu'entre le réservoir (3) ou l'organe d'évacuation (4) et le bâti de la machine (6), de préférence entre le réservoir (3) ou l'organe d'évacuation (4) et la couronne rotative (15) est disposé au moins un élément amortisseur pour empêcher une transmission des vibrations au bâti de la machine (6).

14. Procédé pour le remplissage de têtes de tirage avec du sable à noyaux avec l'utilisation d'un dispositif suivant l'une quelconque des revendications de 1 à 13, caractérisé par les étapes opératoires suivantes :
Mise en place de l'organe d'évacuation et le cas échéant du réservoir dans la position de repos, c'est-à-dire dans la position supérieure;
remplissage du réservoir avec du sable à noyaux, opération au cours de laquelle le clapet de fermeture occupe la position de fermeture;
positionnement de la tête de tirage sous l'organe d'évacuation;
immersion de l'organe d'évacuation dans la tête de tirage conformément au niveau de remplissage à réaliser dans la tête de tirage en position de travail;
ouverture du clapet de fermeture pour le remplissage partiel de la tête de tirage jusqu'à la hauteur de remplissage de consigne;
le cas échéant fermeture, au moyen du clapet de fermeture, de l'organe d'évacuation;
pivotement de moins de 360° de l'organe d'évacuation;
le cas échéant, nouvelle ouverture de l'organe d'évacuation au moyen du clapet de fermeture;
le cas échéant remontée partielle de l'organe d'évacuation lors du remplissage ou entre les différentes étapes de remplissage;
lissage du sable à noyaux introduit sous l'effet du mouvement de pivotement du clapet de fermeture et/ou du mouvement de pivotement de l'organe d'évacuation;
le cas échéant répétition de l'opération de pivotement et de remplissage;
fermeture de l'organe d'évacuation en cas de remplissage suffisant;
remontée de l'organe d'évacuation vers la position de repos.
